# EUROPÄISCHE PATENTANMELDUNG

(11) **EP 4 012 314 A1**
(43) Veröffentlichungstag der Anmeldung: **15.06.2022**
(21) Anmeldenummer: 21213541.2
(22) Anmeldetag: 09.12.2021
(51) Int. Cl.: F28D 1/02, F24F 11/41, F25B 30/02, F25B 49/02, F25D 21/00, F28F 17/00, F28F 19/00, F25B 47/02, F28D 21/00

(54) **VORRICHTUNG SOWIE VERFAHREN ZUR ERKENNUNG EINES BELAGS AUF EINER WÄRMETAUSCHERFLÄCHE**

(30) Priorität: 10.12.2020 DE 102020215658
(71) Anmelder: Glen Dimplex Deutschland GmbH, 95326 Kulmbach (DE)
(72) Erfinder: LAUKNER, Sebastian, 95326 Kulmbach (DE); SCHMITT, Gunnar, 95362 Kupferberg (DE)
(74) Vertreter: FDST Patentanwälte

(57) **Zusammenfassung**

Zur Erkennung eines kritischen Belags auf einer Wärmetauscherfläche (12) insbesondere eines Verdampfers (4) wird ein Parameter (P) des Ventilators (13) im Hinblick auf das Erreichen eines instabilen Zustand des Ventilators (13) ausgewertet und bei Erreichen eines kritischen Wertes des Parameters (P) wird auf das Vorliegen des kritischen Belags geschlossen.

## Beschreibung

Die Erfindung betrifft eine Vorrichtung sowie ein Verfahren zur Erkennung eines Belags auf einer luftüberströmten Wärmetauscherfläche.

Luft durchströmte Wärmetauscher, bei denen Umgebungsluft (atmosphärische Luft) über Wärmetauscherflächen geleitet wird, werden beispielsweise bei Lüftungssysteme zur Gebäudebelüftung und insbesondere bei Wärmepumpen eingesetzt, bei denen Wärme aus der Umgebungsluft gewonnen wird. Bei derartigen Wärmepumpen wird ein solcher Wärmetauscher als Luft-Kältemittel Wärmetauscher eingesetzt, welcher als Verdampfer in einen Kältemittelkreislauf geschaltet ist.

Wärmepumpen, die als Wärmequelle Luft verwenden und zur Bereitung von Heizwasser oder Warmwasser konzipiert sind, werden als Luft-Wasser-Wärmepumpen bezeichnet. Die verwendete atmosphärische Luft besteht aus den gasförmigen Stoffen Sauerstoff, Stickstoff, Edelgase und Wasserdampf. Wird Wasserdampf bei der Abkühlung an der äußeren Oberfläche der Wärmetauscherfläche (Wärmeübertragungsfläche) des Verdampfers auf Temperaturen unterhalb von 0 °C abgekühlt, bildet sich Reif/Eisansatz. Das gebildete Eis bzw. der Reif kann in verschiedenen Kristallstrukturen auftreten und ist durch einen zeitabhängigen Abtauprozess von der Oberfläche des Verdampfers zu entfernen, der üblicherweise aus lamellenbesetzten Rohrschlangen besteht und durch einen Ventilator mit atmosphärischer Luft angeblasen wird. Durch diesen Abtauprozess wird von Zeit zu Zeit (je nach Eisstärke) der normale Betriebszustand der Wärmepumpe für einige Zeit unterbrochen.

Das Problem des Vereisens von Wärmetauscherflächen tritt zudem auch bei Lüftungsanlagen mit Wärmerückgewinnung auf, beispielsweise für Wohngebäude. Hierbei werden typischerweise Luft-Luft (Kreuzstrom-) Wärmetauscher eingesetzt.

Neben einem Vereisen der Wärmetauscherflächen besteht zudem auch das Problem, dass im Laufe der Betriebszeit sich in der Luft mitgeführte Schmutzpartikel an den Wärmetauscherflächen ablagern können und somit den Wärmeübergang im Laufe des Betriebs verschlechtern.

In der DE 30 36 688 A1 werden unterschiedliche Abtauverfahren beschrieben, nämlich beispielsweise Abtauen mittels Elektroheizung, Abtauen mit Wasser, Abtauen mit Warmsole oder Abtauen mit Kreislaufumkehr. Speziell ist ein Abtauen mittels Heißgas (= überhitztes Kältemittel) vorgesehen, welches von einem Kondensator im Kältemittelkreislauf direkt zum Verdampfer geführt wird.

Auch in der DE 10 20050 34826 A1 ist ein Verfahren zum Abtauen eines Verdampfers mittels Heißgas beschrieben. Bei diesem ist ergänzend zu dem Verdampfer noch ein elektrischer Zusatzheizer vorgeschaltet.

In der DE 30 36 688 A1 wird ein Verfahren beschrieben, bei dem der Kältemittelkreislauf und der Verdichter abgeschaltet werden und das Heißgas vom Kondensator direkt in den Verdampfer geleitet wird.

In der DE 31 10 850 A1 wird ein elektrisch angetriebener Axial-Ventilator für einen luftbeaufschlagten Verdampfer verwendet. Es ist ein Grenzstromschalter im elektrischen Stromkreis vorhanden, der bei einer definierten Abweichung der Betriebs-Stromstärke des Ventilators die Abtauung veranlasst.

In der DE 34 41 912 C2 wird eine Abtausteuerung für einen Verdampfer beschrieben, die über verschiedene Temperaturen zu- und abgeschaltet wird.

In der DE 10 2006 013 587 B4 wird ein Abtauverfahren beschrieben, das mit einem Sensor eine Vereisung des Verdampfers feststellt und beim Auftreten einer Vereisung wird der Abtauvorgang durch Kältemittelkreisumkehr eingeleitet. Es wird beschrieben, dass der Verdampfer vorteilhaft mit einem Lüfter ausgestattet ist. Mittels eines Differenzdrucksensors, der zum einen saugseitig vor dem Verdampfer und in Strömungsrichtung der Luft hinter dem Verdampfer die Luftdrücke misst, wird die Vereisung detektiert und bei einer durch eine vorgegebene Druckdifferenz ermittelte Vereisung die Abtauung eingeleitet. Hierzu können auch andere Sensoren wie Temperaturfühler oder Eismelder verwendet werden.

In der DE 101 31 379 B4 wird ein Verfahren zur Steuerung der Abtauung eines Luft/Luft-Wärmetauschers einer Lüftungsanlage beschrieben. Bei diesem Verfahren wird ausgenutzt, dass bei einer derartigen Lüftungsanlage zwei Lüfter angeordnet sind, wobei der eine Lüfter dem Wärmetauscher Abluft zuführt und der andere Lüfter dem zu belüfteten Raum Zuluft zuführt. Im Wärmetauscher erfolgt ein Wärmetausch zwischen Frischluft und der Abluft. Für die Entscheidung, ob ein Abtauen erforderlich ist, werden die beiden Volumenströme der beiden Lüfter miteinander verglichen. Hierbei wird auch der physikalische Zusammenhang ausgenutzt, dass bei verschiedenen Lüftertypen ein Zusammenhang zwischen der Leistungsvorgabe (Steuerspannung und/oder Betriebsspannung) und der Lüfterdrehzahl sowie dem geförderten Luftvolumenstrom besteht. Bei einer Drehzahlabweichung zwischen den beiden Lüftern oberhalb eines Schwellenwertes wird für einen Abtaubeginn der Lüfter für die Zuluft abschaltet.

Da ein Abtauen auf der einen Seite jeweils Wärmeenergie benötigt und andererseits eine Belagbildung, wie beispielsweise eine Vereisung zu einer Verschlechterung des Wärmeübergangs führt, besteht ein Bedarf an möglichst zielgerichteten Abtaustrategien, speziell bei Wärmepumpen, bei denen eine hohe Energieeffizienz angestrebt wird.

Der Erfindung liegt die Aufgabe zugrunde, eine bedarfsabhängige Abtaustrategie zu ermöglichen.

Die Aufgabe wird gemäß der Erfindung gelöst durch eine Vorrichtung sowie ein Verfahren zur Erkennung eines kritischen Belags auf einer luftbeaufschlagten Wärmetauscherfläche. Die Vorrichtung weist dabei einen Wärmetauscher, beispielsweise einen Luft-Flüssigkeitswärmetauscher, Luft-Kältemittelwärmetauscher oder auch einen Luft-Luft-Wärmetauscher auf, welcher die Wärmetauscherfläche aufweist. Zur Erzeugung eines Luftstroms, welcher über die Wärmetauscherfläche geführt wird, ist ein Ventilator vorgesehen, welcher insbesondere als ein Axial-Ventilator ausgebildet ist. Dieser weist allgemein Laufradschaufeln oder Ventilatorblätter auf, die im Betrieb rotieren und die den Luftstrom erzeugen und fördern. Bei dem Wärmetauscher handelt es sich vorzugsweise um einen Lamellen-Wärmetauscher. Bei diesem sind typischerweise Rohre (Rohrschlangen) mit Lamellen besetzt. In den Rohren wird ein Wärmeträgermedium geführt, speziell ein Kältemittel. Es können aber auch anders konstruierte Luft-Wärmetauscher vorgesehen werden, in denen das Wärmeträgermedium in Kanälen geführt wird.

Für die Entscheidung, ob auf der Wärmetauscherfläche sich im Laufe des Betriebs ein kritischer Belag ausgebildet hat, beispielsweise eine Vereisung oder eine Verschmutzung, ist weiterhin eine Steuereinheit vorgesehen. Diese überwacht und wertet einen oder mehrere Parameter der technischen Größen des Ventilators als Kriterium für das Erreichen eines instabilen Zustands des Ventilators aus. Wird ein vorab definierter, kritischer (z.B. in der Steuereinheit hinterlegter) Wert erreicht oder ein charakteristischer Verlauf des Wertes des Parameters festgestellt, so wird auf einen kritischen Belag geschlossen. Es wird dann insbesondere ein Signal abgegeben, welches zumindest auf den kritischen Belag hinweist oder eine Gegenmaßnahme, wie beispielsweise einen Abtauvorgang einleitet.

Bei diesem Parameter handelt es sich vorzugsweise um eine Kenngröße für eine insbesondere elektrische Leistungsaufnahme des Ventilators, also eines elektrischen Antriebsmotors des Ventilators. Hierbei handelt es sich beispielsweise um einen Motorstrom für den elektrischen Antriebsmotor als Maß für die aufgenommene elektrische Leistung. Alternativ kann auch direkt die elektrische Leistungsaufnahme erfasst und ausgewertet werden.

Alternativ und vorzugsweise ergänzend zu der Leistungsaufnahme wird ein Vibrations-Parameter als eine Kenngröße für eine Vibration überwacht und ausgewertet.

Die Überwachung des Parameters im Hinblick auf ein Erreichen eines instabilen Zustands des Ventilators beruht auf der Überlegung, dass mit zunehmender Belagbildung sich die Strömungsverhältnisse am Ventilator verändern. So führt eine Belagbildung regelmäßig zu einem ansteigenden Druckverlust, also eine ansteigende Druckdifferenz zwischen einer Eintrittsseite und einer Ausströmseite des Wärmetauschers. Dies beruht darauf, dass durch die Belagbildung sich der an der Eintrittsseite verfügbare Strömungsquerschnitt des Wärmetauschers verringert. Die Druckdifferenz nimmt zu und der Ventilator muss mit zunehmender Belagbildung eine größere Arbeit leisten. Entsprechend steigt die Leistungsaufnahme des Ventilators an. Eine zunehmende Belagbildung wird daher von einer zunehmenden Leistungsaufnahme und einem zunehmenden Druck (Förderdruck) begleitet.

Ein zunehmender Förderdruck insbesondere in Kombination mit geringen Volumenströmen führt jedoch dazu, dass bei dem Ventilator, speziell bei einem Axial-Ventilator ein instabiler Betriebsbereich, der auch als Abrissbereich bezeichnet wird, erreicht werden kann.

Der Übergang vom stabilen in den instabilen Bereich wird mit dem Abrisspunkt erreicht. Je mehr der Volumenstrom bei steigendem Druck abnimmt, umso wahrscheinlicher ist es, den Übergang vom stabilen in den instabilen Bereich zu erreichen.

Bei Erreichen des Abrisspunktes reißt an den Laufradschaufeln des Ventilators die Luftströmung zumindest teilweise ab. Der Ventilator kann die ursprüngliche Druckerhöhung (Pressung) nicht weiter aufrechterhalten, es kommt zu Pulsationen, die erhöhte Vibrationen und Schallemissionen zur Folge haben. Der Ventilator arbeitet im Abrissbereich, der vorliegend als instabiler Zustand des Ventilators bezeichnet ist. Unter instabilem Zustand des Ventilators wird also ein Zustand des Ventilators verstanden, bei dem der Abrisspunkt erreicht ist, also ein Abriss der Strömung von den Laufradschaufeln des Ventilators erfolgt ist.

Grundsätzlich kann mit einer Reduzierung der notwendigen Pressung der Ventilator wieder in einen stabilen Betriebszustand gebracht werden. Hier arbeitet der Ventilator wieder ohne Strömungsabrisse an den Laufradschaufeln mit höherer Effizienz, geringeren Vibrationen und geringeren Schallemissionen.

Die Erfindung nutzt nunmehr aus, dass einige der Betriebsparameter des Ventilators einen speziellen Verlauf zeigen, der im Hinblick auf den instabilen Betriebszustand charakteristisch ist, so dass anhand des Parameters zurückgeschlossen wird auf einen bevorstehenden oder auch einen bereits eingetretenen instabilen Betriebszustand des Ventilators.

Der Wert und wie nachfolgend näher erläutert wird, insbesondere der Verlauf des Wertes des überwachten Parameters ist daher ein Indiz für das Erreichen eines instabilen Betriebspunktes. Wird ein Grenzwert als kritischer Wert überschritten und / oder wird ein charakteristischer (zeitlicher) Verlauf des Wertes identifiziert, so deutet dies auf eine fortgeschrittene, unzulässige Belagbildung hin. Ein solcher Grenzwert oder festgelegter kritische Wert definiert dabei einen festgelegten Betriebspunkt des Ventilators in Relation zu einem Abrisspunkt. Ein charakteristischer Verlauf ist zudem ebenfalls ein Hinweis auf einen erfolgten Strömungsabriss.

Die Überwachung und Auswertung einer Kenngröße für die Leistungsaufnahme des Ventilators beruht dabei auf der Erkenntnis, dass der Verlauf der Leistungsaufnahme des Ventilators einen charakteristischen Verlauf zeigt. Dieser Verlauf ist charakterisiert durch ein kontinuierliches Ansteigen der Leistungsaufnahme aufgrund der zunehmenden Belagbildung bis zu einem Maximum (innerhalb des stabilen Bereichs), ab dem dann die Leistungsaufnahme bis zu einem lokalen Minimum oder auch Terrassenpunkt absinkt, bevor sie wieder ansteigt. Vorliegend wird der Bereich ab dem Erreichen eines solchen Maximums bis zum Erreichen Terrassenpunkt als Übergangsbereich definiert. Der Abrisspunkt wird vorliegend durch den Terrassenpunkt definiert. Der instabile Bereich ist erreicht, wenn der Terrassenpunkt überschritten wird.

Wie zuvor erläutert, sind auch weitere Parameter, nämlich Vibrationen sowie damit einhergehende Schallemissionen ein Anzeichen dafür, dass der Ventilator in dem instabilen Bereich arbeitet oder sich einem solchen zumindest nähert.

Unter Vibrations-Parameter werden vorliegend alle Parameter verstanden, welche kennzeichnend sind für eine durch den Betrieb des Ventilators hervorgerufene Vibration. Insbesondere sind dies Vibrationen des Ventilators selbst, aber auch Vibrationen, die durch den vom Ventilator erzeugten Luftstrom hervorgerufen werden.

Sowohl bei der Auswertung der Leistungsaufnahme als auch bei der Auswertung der Vibrationen wird als Kriterium für die Erkennung einer unzulässigen Belagbildung das bevorstehende oder bereits erfolgte Erreichen eines instabilen Zustands des Ventilators ausgenutzt.

In bevorzugter Ausgestaltung werden zwei Parameter überwacht, die unabhängig voneinander sind. Dies bedeutet, dass jeder der Parameter eine unabhängige Information über den aktuellen Betriebszustand, insbesondere in Relation zu dem instabilen Zustand liefert. Bei den beiden Parametern handelt es sich dabei vorzugsweise um die zuvor erwähnten Parameter der Leistungsaufnahme (Leistungs-Parameter) und der Vibration (Vibrations-Parameter). Die erfassten Werte dieser Parameter werden dabei insbesondere auch in Bezug zueinander gesetzt, beispielsweise mit unterschiedlichen Gewichtungsfaktoren versehen. Insgesamt wird aus diesen beiden Parameterwerten ein resultierender Gesamtwert ermittelt. Überschreitet dieser so ermittelte Gesamtwert einen kritischen Wert, so wird auf den kritischen Belag geschlossen.

Zur Erfassung der Werte des Parameters ist allgemein eine Erfassungseinheit angeordnet. Dies ist beispielsweise ein zusätzlicher Sensor. Alternativ zu einer zusätzlichen separaten Erfassungseinheit wird der Parameter beispielsweise aus Prozessdaten erhalten, beispielsweise aus einer Steuerung, insbesondere einer Motorsteuerung. In diesem Fall wäre beispielsweise ein Signaleingang an der Steuereinheit mit einer entsprechenden Verarbeitungslogik die Erfassungseinheit, die mit einem entsprechenden Signalausgang der Motorsteuerung verbunden ist.

Vorzugsweise wird der zeitliche Verlauf des Parameters, also insbesondere der Verlauf der Leistungsaufnahme oder auch der Verlauf des Schwingungs-Parameters ausgewertet. Hierbei werden also zumindest zwei Werte des jeweiligen Parameters zu unterschiedlichen Zeitpunkten erfasst und miteinander verglichen oder in Relation zueinander gesetzt. Dabei werden vergleichbare Betriebszustände des Ventilators miteinander verglichen. Unter vergleichbare Betriebszustände werden dabei insbesondere eindeutig definierte Leistungsstufen des Ventilators verstanden, bei denen also der Ventilator vorzugsweise mit der identischen Drehzahl betrieben wird. Wird der Ventilator mit variabler Drehzahl betrieben, so werden ebenfalls Betriebszustände mit gleicher Drehzahl miteinander verglichen. Durch die Variabilität sind dann vorzugsweise gleitende Parameter sowie entsprechend angepasste kritische Werte zu verwenden.

In bevorzugter Ausgestaltung ist hierbei vorgesehen, dass auf eine Überwachung im Hinblick auf feste, absolute Schwell- oder Grenzwerte verzichtet ist. D.h. es ist z.B. kein absoluter Schwellwert der Leistungsaufnahme oder der Vibration definiert, welcher überwacht wird. Entscheidend für die Beurteilung ist daher zunächst (nur) der qualitative Verlauf und eben kein absoluter (Grenz-) Wert für die Beurteilung, ob eine Belagbildung vorliegt.

Bevorzugt werden daher für die Beurteilung, ob eine kritische Belagbildung vorliegt, keine statischen, fest vorgegebene Schwellwerte verwendet. Es wird lediglich die dynamische Veränderung betrachtet. Die Einleitung einer Maßnahme, wie z.B. die Einleitung eines Abtauvorgangs erfolgt daher bedarfsabhängig auf Basis der Auswertung des zeitlichen Verlaufs.

Diese qualitative Betrachtung hat den besonderen Vorteil, dass äußere Einflüsse, z.B. klimatische Einflüsse, komponentenabhängige Einflüsse und / oder lastabhängige Einflüsse automatisch berücksichtigt werden. Es kommt daher beispielsweise nicht auf den speziellen Typ Ventilator oder der Einheit Ventilator-Wärmetauscher an. Die absoluten Kenndaten, wie z.B. die absoluten Werte für die Leistungsaufnahme (die sich z.B. nur innerhalb eines vorgegebenen Bereiches bewegen dürfen) sind für die Auswertung nicht erforderlich und werden vorzugsweise nicht verwendet. Das hier beschriebene Verfahren ist daher komponentenunabhängig und wird damit z.B. für unterschiedliche Ventilatoren bzw. Einheiten eingesetzt, insbesondere ohne, dass spezielle Anpassungen vorgenommen werden.

Wie bereits zuvor ausgeführt, zeigt speziell die Leistungsaufnahme einen ganz charakteristischen Verlauf mit einem Maximum (im stabilen Bereich) und mit einem daran anschließenden lokalen Minimum. Zur Identifizierung und Auswertung dieser charakteristischen Werte ist allgemein die Auswertung des Verlaufs, also von mehreren Einzelwerten erforderlich. Hierzu werden übliche Auswerte-Algorithmen herangezogen. Bei der Auswertung des Verlaufs wird daher der jeweilige Parameter nicht nur im Hinblick auf das Überschreiten eines Grenzwertes überwacht. Vielmehr erfolgt eine Auswertung des Verlaufs im Hinblick auf ein oder mehrerer der Kriterien Maximum, Wendepunkt, Minimum, Steigung, Krümmungsverhalten usw..

In bevorzugter Ausgestaltung wird der Verlauf des Wertes des Parameters nach einem Erreichen eines Maximum ausgewertet. Insbesondere wird der Parameter im Hinblick auf eine negative Steigung nach einem Maximum überwacht und ausgewertet. D.h. wird nach einem Maximum eine negative Steigung erfasst, so wird dies als Indiz für das Vorhandensein eines kritischen Betrags gewertet.

Um auf den kritischen Belag zu schließen werden vorzugsweise ein oder mehrere der folgenden Werte des Parameters, speziell der Leistungsaufnahme herangezogen:
- ein lokaler Maximalwert des Verlaufs, also ein erstmalig nach einem Startwert erreichtes Maximum vor einem Abfall, wobei das Maximum eine Kenngröße für den Beginn des Übergangsbereiches in den bevorstehenden instabilen Betriebszustand bildet
- eine - insbesondere erstmalig nach einem Startwert erreichte - vordefinierte Differenz eines Werts des Parameters zu dem Startwert,
- eine Differenz eines insbesondere erstmalig nach einem Startwert erreichten lokalen Maximalwerts des Verlaufsvor einem Abfall zu dem Startwert
- ein Abfall nach dem lokalen Maximalwert des Verlaufs,
- Erfassung eines sinkenden Parameterwertes (einer sinkenden Leistungsaufnahme) nach Erreichen des Maximums, welches einen Referenzwert definiert,
- Erfassung eines sinkenden Parameterwertes (einer sinkenden Leistungsaufnahme) nach Erreichen des Maximums sowie nachfolgende Erfassung eines Wiederanstiegs der Leistungsaufnahme bis der Referenzwert erreicht ist,
- ein Wendepunkt nach einem solchen Maximum
- ein lokales Minimum nach einem solchen Maximum
- eine Steigung, insbesondere maximale Steigungen (positiv sowie negativ) des Verlaufs nach oder auch vor einem solchen Maximum
- Vergleich von Steigungen (insbesondere Maximal- und Minimalwerte der Steigungen) des Verlaufs vor und nach einem solchen Maximum, oder vor und nach dem Wendepunkt oder lokalem Minimum nach dem Maximum.

Diese Werte bilden Kenngrößen, anhand derer auf einen bevorstehenden (oder auch bereits eingetretenen instabilen Zustand) zurückgeschlossen werden kann.

Tritt also eine oder treten mehrere dieser Kenngrößen auf, so wird auf einen kritischen Belag zurückgeschlossen. Dies erfolgt zunächst z.B. rein qualitativ. Ergänzend ist daneben insbesondere vorgesehen, dass diese Kenngrößen auch quantitativ ausgewertet werden und auf dieser Basis ein Rückschluss auf den Grad der Belagbildung geschlossen wird. Diese Werte bilden daher Kenngrößen für eine Belagbildung auf den Wärmetauscherflächen.

Ein besonderer Vorteil der Auswertung des Verlaufs ist darin zu sehen, dass beispielsweise anhand einer Auswertung der Steigungen auf den Grad der Belagbildung zurückgeschlossen werden kann, um frühzeitig und rechtzeitig eine geeignete Gegenmaßnahme einzuleiten.

Weiterhin ist beispielsweise vorgesehen, dass anhand dieser erfassten Werte eine Prognose erstellt wird, wann der instabile Bereich erreicht wird.

Bevorzugt wird durch die hier beschriebenen Maßnahmen eine laufende oder auch periodisch wiederkehrende Überwachung der Ventilatorkenngrößen durchgeführt, insbesondere auch im Rahmen eines sogenannten Condition Monitorings, um also frühzeitig eine mögliche unzulässige Belagbildung zu identifizieren und rechtzeitig geeignete Gegenmaßnahmen ergreifen zu können. Eine solche laufende Überwachung ist insbesondere bei der Ablagerung von Verschmutzungen sinnvoll, die beispielsweise im Rahmen von Revisionen beseitigt werden.

Alternativ oder ergänzend wird anhand dieser Werte in bevorzugter Ausgestaltung auf den Grad der Belagbildung zum momentanen Zeitpunkt zurückgeschlossen.

Wird bei der Auswertung auf einen kritischen Wert erkannt, so wird vorzugsweise eine Maßnahme zur Entfernung des Belags, insbesondere ein Abtauvorgang eingeleitet. Hierfür stehen unterschiedliche Verfahren zur Verfügung, wie sie grundsätzlich bekannt sind.

Ein weiterer Vorteil des hier beschriebenen Verfahrens ist weiterhin darin zu sehen, dass nicht nur ein Vereisen des Wärmetauschers identifiziert wird, sondern alternativ und insbesondere ergänzend zur Identifizierung eines Vereisens auch ein Verschmutzen der Wärmetauscherflächen identifiziert wird. In einer bevorzugten Ausgestaltung ist die Steuereinheit daher dahingehend ausgebildet, dass sie auch eine solche Verschmutzung identifiziert.

Hierzu wird bevorzugt der Wert des Parameters vor und nach einer Abtaumaßnahme überprüft und insbesondere mit einem Referenzwert verglichen. Der Referenzwert wurde beispielsweise bei einer Inbetriebnahme des Wärmetauschers erfasst oder spiegelt den typischen Wert eines Wärmetauschers ohne Belag. Wird eine solche Auswertung nach einer Abtaumaßnahme durchgeführt, so kann eine Zunahme des Parameters, also beispielsweise eine Zunahme der Leistungsaufnahme im Vergleich zu der ursprünglichen Referenz, als Indiz für Schmutzablagerungen herangezogen werden.

In einem solchen Fall wird dann eine entsprechende Warnung und ein Hinweis ausgegeben, wonach beispielsweise eine Reinigung des Wärmetauschers oder von sonstigen luftseitigen Komponenten erforderlich ist.

Bevorzugt ist die Steuereinheit dazu eingerichtet, den Erfolg einer Abtaumaßnahme zu überprüfen. Hierzu wird nach einem Abtauvorgang der dann momentane Wert des Parameters mit einem Referenzwert für den unbelasteten Zustand verglichen. Bei einer unzulässigen Abweichung wird auf einen nicht ordnungsgemäßen Abtauvorgang erkannt. Es wird zumindest ein Fehlersignal abgegeben oder der Abtauvorgang wird erneut gestartet.

In beiden Fällen (Erkennung auf Verschmutzung oder Überprüfung des Erfolgs der Abtaumaßnahme) wird alternativ oder auch ergänzend der Verlauf des Parameters ausgewertet, wie dies zuvor beschrieben wurde.

Bevorzugt ist die Steuereinheit zur Unterscheidung ausgebildet, ob eine Verschmutzung (Schmutzablagerung auf den Wärmetauscherflächen) vorliegt oder der Abtauvorgang nicht ordnungsgemäß war (Vereisung weiterhin vorhanden). Beispielsweise wird hierzu der Abtauvorgang mehrfach initiiert und anschließend werden die Werte verglichen. Liegt weiterhin eine unzulässige Abweichung von dem Referenzwert vor, so wird auf eine Verschmutzung oder eine allgemeine Funktionsstörung erkannt und es ergeht eine Meldung, z.B. mit der Aufforderung eine Reinigung / Wartung durchzuführen.

In bevorzugter Ausgestaltung sind insbesondere in der Steuereinheit Referenzdaten hinterlegt, welche eine Korrelation zwischen dem Parameter und einer Belagbildung angeben. Speziell ist eine Referenzkurve hinterlegt, welche den Verlauf des Parameters in Abhängigkeit des Grades einer Belagbildung darstellt.

Bevorzugt ist dabei ein jeweiliger Referenzwert oder der Verlauf des Parameters als Kriterium für das Erreichen des instabilen Zustandes hinterlegt. Anhand des jeweiligen Wertes lässt sich daher ablesen, ob und inwieweit ein solcher instabiler Zustand und damit eine unzulässige Belagbildung erreicht ist oder bevorsteht. Bevorzugt wird der im Betrieb gemessene Wert des Parameters mit diesen Referenzdaten verglichen.

Bevorzugt wird eine Stromaufnahme des Ventilators erfasst und es wird die Stromaufnahme oder eine hieraus abgeleitete Größe als der zu überwachende Parameter ausgewertet. Anhand der Stromaufnahme wird insbesondere auf die Leistungsaufnahme zurückgeschlossen.

Zur Erfassung einer Vibration als Parameter ist vorzugsweise ein Sensor angeordnet. Hierbei handelt es sich entweder um einen Vibrationssensors, welcher direkt mechanische Schwingungen misst oder alternativ auch um einen Schallsensor, welcher akustische Schwingungen misst.

Im Falle der Auswertung der Vibration als der Parameter werden vorzugsweise ein oder mehrere der folgenden Werte für die Bestimmung des kritischen Werts herangezogen oder bilden diesen:
- ein Grenzwert, bei dessen Überschreiten auf den kritischen Wert erkannt wird,
- die Auswertung des Verlaufs des Vibrations-Parameters, speziell im Hinblick auf eine Steigung, auf Schwankungen, auf Maximalwerte usw.

In einer Ausgestaltung wird auf einen kritischen Belag bei einer Überschreitung eines Vibration-Grenzwertes erkannt. Der Grenzwert bildet daher insofern den kritischen Wert.

Auch bei dem Vibration-Parameter erlaubt die Auswertung des zeitlichen Verlaufs (in Abhängigkeit einer Belagzunahme) eine höhere Genauigkeit und insbesondere die Möglichkeit einer Vorhersage, wann der kritische Wert erreicht wird. Es wird daher insbesondere die Schwingungscharakteristik über die Betriebszeit des Ventilators ausgewertet.

Wie bereits zuvor erwähnt, wird in zweckdienlicher Ausgestaltung anhand des erfassten Werts des Parameters auf den Grad des Belages zurückgeschlossen, also wie viele Ablagerungen sich mittlerweile gebildet haben. Dies erfolgt insbesondere durch Vergleich mit den zuvor erwähnten Referenzdaten.

Vorzugsweise wird zur Erkennung des Belags ausschließlich der zumindest eine Parameter ausgewertet wird. Es erfolgt also insbesondere keine Temperaturmessung zur Identifizierung einer Vereisung.

Das hier beschriebene Verfahren zur Identifizierung eines insbesondere kritischen Belags wird bevorzugt bei einer Wärmepumpe eingesetzt, insbesondere bei einem als luftbeaufschlagter Verdampfer ausgebildeten Wärmetauscher.

Ein Ausführungsbeispiel der Erfindung wird nachfolgend anhand der Figuren näher erläutert. Diese zeigen in vereinfachten Darstellungen:
- Figur 1: ein Fließbild einer Wärmepumpenanlage,
- Figur 2: eine Darstellung der Leistungsaufnahme eines Axial-Ventilators in Abhängigkeit des geförderten Volumenstroms für unterschiedliche Druckverluste,
- Figur 3: ein schematischer, qualitativer Verlauf der Leistungsaufnahme eines Axial-Ventilators über die Zeit bei einer Belagbildung auf den Wärmetauscherflächen sowie
- Figur 4: ein qualitativer Vergleich der Leistungsaufnahme eines Axial-Ventilators über die Zeit mit unterschiedlicher Belagbildung.

Eine Wärmepumpe 2 gemäß dem in Fig. 1 dargestellten Fließbild eines Kreisprozesses umfasst einen als Verdampfer 4 ausgebildete Wärmetauscher, einen Verdichter 6, einen Kondensator 8 sowie ein Drosselorgan 10. Diese vier Hauptkomponenten der Wärmepumpe 2 sind über Rohrleitungen miteinander zur Ausbildung eines (Kältemittel-) Kreislaufs verbunden.

Der Verdampfer 4 ist als Luft-Kältemittel-Verdampfer und insbesondere als Lamellen-Wärmetauscher ausgebildet. Er weist allgemein Wärmetauscherflächen 12 auf, die insbesondere durch Lamellen gebildet sind. Dem Verdampfer 4 ist ein Ventilator 13 zugeordnet, der beispielsweise zusammen mit dem Verdampfer 4 eine Einheit bildet mit einem gemeinsamen Gehäuse. Über den Ventilator 13, der auch als Lüfter bezeichnet wird, wird Umgebungsluft angesaugt, die dann durch den Verdampfer 4 hindurchströmt. Hierbei wird Wärme aus der Umgebungsluft auf das Kältemittel übertragen. Hierzu weist der Ventilator 13 sogenannte Laufradschaufeln auf, die im Betrieb rotieren und den Luftstrom erzeugen.

An den Kondensator 8 ist ein weiterer Kreislauf angeschlossen, beispielsweise ein Heizkreislauf 14 eines Wohnhauses. Zwischen dem Verdichter 6 und dem Kondensator 8 zweigt im Ausführungsbeispiel eine Heißgasleitung 16 ab, die in die Rohrleitung eingangsseitig zum Verdampfer 4 mündet. In der Heißgasleitung 14 ist ein Absperrventil 18 geschaltet, welches im normalen Betriebszustand geschlossen ist. Vor und hinter dem Kondensator 8 sind weitere Ventile in die Rohrleitungen eingebaut, die im normalen Betriebszustand geöffnet sind.

Weiterhin umfasst die Wärmepumpe 2 eine Steuereinheit 20. Über diese wird der Betrieb der Wärmepumpe 2 gesteuert. Die Steuereinheit ist insbesondere auch zur Steuerung eines Abtauvorgangs für den Verdampfer 4 vorgesehen ist. Die Steuereinheit 20 entscheidet, wann ein Abtauvorgang erforderlich ist und veranlasst diesen im Bedarfsfall. Zum Abtauen ist im Ausführungsbeispiel eine sogenannte Heißgasabtauung vorgesehen. Bei dieser wird das Absperrventil 18 geöffnet und der Verdampfer 4 mit dem Heißgas beaufschlagt. Alternativ wird ein anderes bekanntes Abtauverfahren eingesetzt, wie z.B. Kreislaufumkehr, direkte elektrische Abtauung.

Eine Vereisung, allgemein eine Belagbildung auf den Wärmetauscherflächen 12, führt zu einer Erhöhung des Strömungswiderstand innerhalb des Verdampfers 4. Aufgrund dieses erhöhten Strömungswiderstands steigt der Druckverlust und damit die erforderliche Förderhöhe (Pressung) des Ventilator 13 an, sodass der Ventilator 13 eine größere Arbeit verrichten muss und die Leistungsaufnahme eines elektrischen Antriebsmotors des Ventilators 13 ansteigt.

In der Figur 2 ist die Leistungsaufnahme P gegenüber dem Volumenstrom q des von dem Ventilator 13 geförderten Luftstroms aufgetragen. Die Kennlinie A zeigt dabei die Situation eines Verdampfers 13 mit belagfreien Wärmetauscherflächen 12, die also weder verschmutzt noch verreist sind. Dies ist beispielsweise in einem Ausgangszustand oder Neuzustand des Ventilators 13 oder auch nachfolgend zu einem Abtauvorgang gegeben. Die Kennlinie B zeigt demgegenüber eine Situation, bei der sich ein Belag gebildet hat. Gut zu erkennen ist, dass bei dieser Kennlinie zum einen der geförderte Volumenstrom verringert ist und gleichzeitig die Leistungsaufnahme erhöht ist. Von der Kennlinie A zur Kennlinie B steigt der Druckverlust ΔP, wie durch den Pfeil angedeutet ist.

Mit zunehmender Belagbildung verschiebt sich daher die Kennlinien A zusehends in Richtung zu der Kennlinien B. Das heißt die Kennlinien A, B zeigen zwei Zustände zu unterschiedlichen Zeitpunkten mit einem unterschiedlichen Belagbildungs-Grad (Vereisungsgrad) und bilden insofern eine zeitliche Entwicklung ab, bei der eine Belagbildung erfolgt.

Ergänzend enthält das Diagramm Kennlinien der Leistungsaufnahme P für unterschiedliche Leistungsstufen des Ventilators 13. Die unterschiedlichen Leistungsstufen sind typischerweise durch unterschiedliche Drehzahlen (Ansteuergrade bzw. Steuerspannung bei Ventilatoren mit variabler Drehzahl) definiert, wie sie beispielhaft zu einigen dieser Kennlinien angegeben sind. Ventilatoren mit konstanter Drehzahl haben typischerweise nur eine Kennlinie der Leistungsaufnahme. Diese Kennlinien der Leistungsaufnahme gegenüber der Zeit verlaufen dabei schräg von der Kennlinie A in Richtung zu der Kennlinie B. Der typische Verlauf dieser Kennlinien ist insbesondere auch anhand der Figuren 3 und 4 dargestellt.

Der Verlauf der Leistungsaufnahme P gegenüber der Zeit ist beispielhaft in den Figuren 3 und 4 qualitativ dargestellt. Zunächst zeigen diese Kennlinien ausgehend von einem Startpunkt S, der insbesondere einen Ausgangs- oder Neuzustand mit sauberen Wärmetauscherflächen 12 definiert, einen kontinuierlichen Anstieg der Leistungsaufnahme P infolge der Belagbildung im Laufe des Betriebs. Die Leistungsaufnahme P erreicht ein Maximum M und fällt anschließend bis zu einem lokalen Minimum T ab, welches auch als Terrassenpunkt bezeichnet wird. Anschließend steigt die Leistungsaufnahme P wieder an. Der Verlauf innerhalb des abfallenden Bereichs ist weiterhin durch einen Wendepunkt W charakterisiert, bei dem sich die Krümmung des Verlaufs ändert. Der Bereich ab dem Maximum M bis zum Minimum T wird als Übergangsbereich definiert. Der Bereich ab dem Minimum T mit (überproportional) ansteigendem Verlauf wird als instabile Zone definiert (Abrissbereich)

Gemäß der Figur 4 ist der in der Figur 3 dargestellte qualitative Verlauf der Leistungsaufnahme P für zwei unterschiedliche Vereisung-Szenarien (Belagbildungs-Szenarien) dargestellt. Die beiden Szenarien unterscheiden sich durch eine unterschiedliche Belagbildungs-Rate, d. h. bei dem einen Szenarium bildet sich der Belag schneller aus als bei dem anderen Szenarium. Dies resultiert in einem früheren Erreichen des instabilen Bereichs, d. h. einem früheren Erreichen der Kennwerte wie das Maximum M. Bereits im Vorfeld der Erreichung des Maximums M lässt sich die höhere Belagbildungs-Rate anhand einer höheren Steigung des Verlaufs erkennen.

Diese Leistungsaufnahme P wird nunmehr als Parameter zur Überwachung und Identifizierung eines kritischen Belags herangezogen. Hierzu wird kontinuierlich oder periodisch der Wert dieses Parameters, also eine Kennziffer für die aktuelle Leistungsaufnahme, beispielsweise ein Motorstrom des Ventilators 13, von der Steuereinheit 20 erfasst und ausgewertet. Es wird daher allgemein der Verlauf des Wertes des Parameters erfasst und ausgewertet.

Übersteigt der ermittelte Wert einen kritischen Wert, so wird dies als ein kritischer Belag identifiziert, und die Steuereinrichtung 20 gibt ein Signal ab und veranlasst insbesondere einen Abtauvorgang. Bevorzugt wird jedoch ein Verlauf des Wertes betrachtet und dieser im Hinblick auf spezielle Kennwerte ausgewertet. Treten diese auf, so wird dies als ein kritischer Belag identifiziert und es wird ein Signal abgegeben.

Als Kriterien für eine kritische Belagbildung und zum Starten des Abtauvorgangs werden dabei ein oder mehrere der Kriterien herangezogen, d.h. wenn die Werte ein oder mehrerer dieser Kriterien einen vorab definierten kritischen Wert übersteigen, bzw. wenn das entsprechenden Kriterium erfüllt ist (z.B. Erreichen des Maximums), dann wird auf einen kritischen Belag erkannt:
- Maximum M (Steigung gleich Null, Krümmung kleiner Null)
- Differenz zwischen Startpunkt S zum Zeitpunkt 0 und Maximum M, wobei der Zeitpunkt 0 vorzugsweise jeweils definiert ist durch eine Erstinbetriebnahme oder durch das Umschalten in einen Normalbetrieb nach Durchführung eines Abtauvorgangs,
- Differenz zwischen Startpunkt S zum Zeitpunkt 0 und Absolutwert vor Erreichen des Maximum M, wobei der Zeitpunkt 0 vorzugsweise jeweils definiert ist durch eine Erstinbetriebnahme oder durch das Umschalten in einen Normalbetrieb nach Durchführung eines Abtauvorgangs,
- Erfassung einer sinkenden Leistungsaufnahme P nach Erreichen des Maximums M,
- Erfassung einer sinkenden Leistungsaufnahme P nach Erreichen des Maximums M = Referenzwert, nachfolgende Erfassung einer sinkenden Leistungsaufnahme P, nachfolgende Erfassung Wiederanstieg der Leistungsaufnahme bis Referenzwert erreicht ist.
- Identifizierung/Überschreiten des Wendepunkts W, (Krümmung gleich Null, 3. Ableitung ungleich Null)
- Ermittlung oder Identifizierung des lokalen Minimums T, (Steigung gleich Null, Krümmung größer Null)
- Differenz der Steigungen zwischen definierten Abschnitten im zeitlichen Verlauf der Leistungsaufnahme P, wobei hier insbesondere die durchschnittliche Steigung, die maximale Steigung etc. miteinander verglichen werden. Negative Steigungen charakterisieren den Übergangsbereich bis zum Minimum T.
- Mit einer Erfassung einer positiven Steigung gefolgt von einer negativen Steigung, gefolgt von einer positiven Steigung wird das Durchlaufen über den Terrassenpunkt hinaus detektiert.

Speziell wird die maximale positive Steigung im Bereich zwischen Startpunkt S und Maximum M mit der höchsten negativen Steigung zwischen Maximum M und Wendepunkt W oder auch mit der Steigung zwischen Maximum M und lokalen Minimum T verglichen.

Weiterhin ist ein Vergleich der maximalen negativen Steigung zwischen dem Maximum M und dem Wendepunkt W und der Rückkehr der Steigung in den positiven Bereich nach dem lokalen Minimum T vorgesehen.

Des Weiteren wird ein Vergleich der maximalen negativen Steigung zwischen Wendepunkt W und lokalen Minimum T und der lokalen (wieder positiven) Steigung nach dem Minimum T ausgewertet.

Schließlich ist auch ein Vergleich der maximalen Steigungen im Bereich zwischen Startpunkt S und Maximum M mit der lokalen Steigung nach dem Minimum T vorgesehen.

All diese Kriterien bilden insoweit (Kenn-) Werte des überwachten Parameters, anhand derer entschieden wird, ob eine kritische Belagdicke vorliegt. Bevorzugt wird zumindest einer dieser zuvor genannten Werte überwacht. Bevorzugt werden jedoch mehrere dieser (Kenn-) Werte überwacht. Im Falle einer Berücksichtigung mehrerer Kennwerte werden die einzelnen Kennwerte beispielsweise mit einem Gewichtungsfaktor gewichtet und zu einem gemeinsamen Leistungs-Kennwert kombiniert, anhand dessen entschieden wird, ob eine Maßnahme zu veranlassen ist.

Neben der Auswertung eines mit der Leistungsaufnahme korrelierten Parameters wird alternativ und vorzugsweise ergänzend ein Vibrations-Parameter ausgewertet. Mit zunehmender Belagbildung ändert sich nämlich auch insgesamt das Schwingungsverhalten des Verdampfer-Systems, speziell der Verdampfereinheit gebildet aus Ventilator 13 und Verdampfer 4. Insbesondere liegt auch hier eine charakteristische Änderung des Schwingungsverhaltens über die Betriebsdauer bei zunehmender Belagbildung vor. Insofern wird der Verlauf eines Schwingungs-Parameters speziell der Bauteile, die von dem Luftstrom beaufschlagt sind, als Indikator für den Grad der Belagbildung herangezogen.

Erfasst und ausgewertet werden hierbei beispielsweise die tatsächlichen mechanischen Schwingungen eines Bauteils, speziell der Ventilator-Baueinheit, und/oder Schallschwingungen, die infolge der Vibrationen auftreten. Hierzu ist insbesondere ein Sensor 22 angeordnet, welcher seine Sensorsignale an die Steuereinheit 20 übermittelt. Die momentanen Werte zur Leistungsaufnahme erhält die Steuereinheit 20 vorzugsweise unmittelbar aus einer hier nicht näher dargestellten Motorsteuerung.

Als Kriterien und damit Werte des Schwingungs-Parameters, bei deren Überschreiten auf eine kritische Belagbildung entschieden wird, werden insbesondere folgende Kriterien herangezogen:
- Übersteigen eines Grenzwertes des Vibrations-Parameters,
- Auswertung des Verlaufs des Vibrations-Parameters, insbesondere Vergleich der Steigungen für unterschiedliche Zeitabschnitte des Verlaufs, ähnlich wie zuvor zu dem Leistungs-Parameter beschrieben,
- eine Hysterese (Differenz) zu einem unbelasteten (belagfreien) Kennwert, insbesondere ein Vergleich von lokalem Absolutwert für unterschiedliche Zeitabschnitte des Verlaufs mit dem belagfreien Startwert, ähnlich wie zuvor zu dem Leistungs-Parameter beschrieben,
- stetige, wiederholte Vorzeichenänderung der Steigung des Vibrations-Parameters

In bevorzugter Ausgestaltung sind für die unterschiedlichen Parameter, speziell für den die Leistungsaufnahme charakterisierenden Parameter und/oder den Vibrations-Parameter jeweils Referenzdaten hinterlegt, die bevorzugt einen Ausgangszustand und damit einen belagfreien, unbelasteten Zustand definieren. Hinterlegt sind zum Beispiel die Werte von Leistungsaufnahmen zu unterschiedlichen Betriebszuständen, insbesondere Leistungsstufen des Verdampfers (z.B. unterschiedliche Ansteuerspannungen, d.h. Drehzahlendes Ventilators) oder auch Referenz-Schwingungswerte für solche unterschiedlichen Betriebszustände.

Die momentanen Werte werden dabei bevorzugt mit den Referenzdaten verglichen. Anhand dieses Vergleichs werden insbesondere Rückschlüsse auf den momentanen Zustand geschlossen, beispielsweise der Grad der momentanen Belagbildung.

Bevorzugt ist ein Satz von mehreren Referenzdaten - Teilsätzen hinterlegt, wobei ein jeweiliger Teilsatz Referenzdaten für definierte Belagzustände enthält. Durch Vergleich mit einem derartigen Teilsatz lässt sich daher beispielsweise in einfacher Weise ebenfalls der aktuelle Grad der Belagbildung ablesen.

Speziell sind die charakteristischen Verläufe des zu überwachenden Parameters als Referenzdaten hinterlegt, bevorzugt für unterschiedliche Betriebszustände (Leistungsstufen) des Ventilators und insbesondere auch in Abhängigkeit von unterschiedlichen Belagbildungs-Raten (vgl. Fig. 4).

Bevorzugt erfolgt ein Vergleich mit den Referenzdaten nach der Durchführung eines jeweiligen Abtauvorgangs. Dies wird vorzugsweise dazu eingesetzt, um die Wirksamkeit des durchgeführten Abtauvorgangs zu überprüfen. Liegen die Werte weiterhin in unzulässiger Weise über den Referenzdaten, so wird dies dahingehend gewertet, dass weiterhin ein Belag vorhanden ist, beispielsweise durch Schmutzablagerungen oder weil der Abtauvorgang nicht erfolgreich war.

Bevorzugt wird der Abtauvorgang in diesem Fall erneut durchgeführt. Wenn weiterhin die momentanen Werte unzulässig hoch sind, so wird eine Verschmutzung oder eine sonstige Störung identifiziert.

Derartige Erkenntnisse, also beispielsweise Verschmutzung oder auch eine sonstige Störung, führen zu einer Benachrichtigung und Meldung beispielsweise an den Anlagenbetreiber.

Die Steuereinrichtung 20 ist daher in bevorzugter Ausgestaltung auch zu einer Überwachung und Auswertung im Hinblick auf Verschmutzungen der Wärmetauscherflächen 12 ausgebildet. Bevorzugt werden hierzu nach einem jeweiligen Abtauvorgang die dann aktuell erfassten Kennwerte mit den Referenzdaten bei einem belagfreien Zustand verglichen. Liegt die Differenz oberhalb eines kritischen Wertes, so identifiziert die Steuereinheit 20, dass eine kritische Verschmutzung vorliegt und gibt ein entsprechendes Signal ab, beispielsweise eine Aufforderung zur Wartung und Reinigung des Verdampfers 4.

In Summe ist durch das hier beschriebenen Verfahren gewährleistet, dass rechtzeitig und zuverlässig und gleichzeitig jedoch nur bedarfsabhängig sich ausbildende Beläge, speziell eine Vereisung auf den Wärmetauscherflächen 12 erkannt und entfernt werden können. Dadurch wird eine effektive Wärmeübertragung erreicht und die gesamte Anlageneffizienz wird erhöht. Gleichzeitig werden unerwünschte Schallemissionen vermieden. Dies gilt insbesondere bei Schallemissionen aufgrund von einer zunehmenden Verschmutzung. Unnötige Abtauvorgänge sind zuverlässig vermieden.

Im Laufe des Betriebs einer Wärmepumpe erfolgt üblicherweise eine unterschiedliche Leistungsabgabe, was sich in einer Regelung der Wärmepumpe niederschlägt und damit auch in einer Regelung der Verdampferleistung. Die zuvor beschriebenen charakteristischen Verläufe der Leistungsaufnahme speziell im Vorfeld oder im Bereich eines instabilen Zustands sind jedoch - wie Untersuchungen gezeigt haben - unabhängig von einem aktuellen Betriebsmodus und einer aktuellen Betriebssituation der Wärmepumpe. Der zuvor speziell zu den Figuren 3 und 4 beschriebene charakteristische Verlauf bleibt derselbe. D. h. mit dem hier beschriebenen Verfahren ist der besondere Vorteil verbunden, dass mit der vorgeschlagenen Abtaustrategie in Abhängigkeit von einem instabilen Betriebszustand des Ventilators eine Abtaustrategie erreicht ist, bei der das Abtauen bedarfsabhängig lediglich dann erfolgt, wenn tatsächlich ein kritischer Belag vorliegt.

Es ist gewährleistet, dass ein Abtauvorgang lediglich in Abhängigkeit eines (zuvor definierten) Grades der Belagbildung vorgenommen wird. D. h. die Bestimmung eines Abtauung Zeitpunkts ist unabhängig z.B. von Temperatur-Einflüssen sowie auch unabhängig von einer momentanen Wärmeübertragungsleistung des Verdampfers. Die hier beschriebene Abtaustrategie ist daher sehr zielgerichtet und führt zu einer verbesserten Effizienz der Wärmepumpe. Über die Betriebsdauer betrachtet werden die Abtau- Vorgänge durchaus bei unterschiedlichen Wärmeübertragungsleistung und/oder unterschiedlichen Temperaturbedingungen initiiert. Insgesamt ist vorliegend auf Temperatur- und laufzeitabhängige Strategien zur Initiierung eines Abtauvorgangs verzichtet. Als (einziges) Kriterium für die Initiierung eines Abtauvorgangs wird ein definierter Betriebspunkt des Ventilators in Relation zu dem instabilen Bereich herangezogen, wenn also für den überwachten Parameter ein definierter Wert überschritten wird. Bevorzugt wird dieser definierte Betriebspunkt dabei derart gewählt, dass dieser vor Erreichen des instabilen Betriebszustandes liegt.

Die wesentlichen Vorteile des hier beschriebenen Konzepts sind folgende:
- Temperatur- und Druck-Messdaten am Verdampfer (Kältemittel- und Luftseite) werden vorzugsweise nicht aufgenommen und nicht ausgewertet, zumindest nicht im Hinblick auf die Steuerung der Abtauung,
- Komplexe Abtaustrategien mithilfe von Temperatur- und/oder Druck Messungen entfallen,
- die benötigten Informationen zur bedarfsgeführten Ermittlung des Zeitpunkts für das Starten eines Abtauvorgangs werden vom Ventilator 13 selbst oder von ein oder mehreren separaten Sensoren 22, wie beispielsweise Sensoren 22 für elektrische Leistungsaufnahme, zur Strommessung, zur Messung von Vibrationen oder Schwingungen erhalten,
- es handelt sich um eine allgemeine Strategie zur Bestimmung eines Belags, unabhängig ob es sich um eine Eisbildung oder Verschmutzung handelt und es werden bedarfsgerechte Maßnahmen, wie Abtauung oder Reinigung eingeleitet,
- unnötige Schallemissionen werden vermieden, indem gewährleistet ist, dass ein Betrieb im instabilen Zustand rechtzeitig erkannt und unterbunden wird,
- durch die bedarfsgeführte Einleitung von Abtau-Vorgängen wird eine hohe Effizienz der gesamten Anlage erreicht. Insbesondere wird eine ökonomisch optimale (längste) Betriebszeit des Verdampfers 4 bei einer Eisbildung erreicht. Unnötige Abtau-Vorgänge werden vermieden, wodurch insgesamt eine hohe Effizienz der Anlage gewährleistet ist.

### Bezugszeichenliste

- 2: Wärmepumpe
- 4: Verdampfer
- 6: Verdichter
- 8: Kondensator
- 10: Drosselorgan
- 12: Wärmetauscherfläche
- 13: Ventilator
- 14: Heizkreislauf
- 16: Heißgasleitung
- 18: Absperrventil
- 20: Steuereinheit
- 22: Sensor
- P: Leistungsaufnahme
- q: Volumenstrom
- ΔP: Druckverlust
- M: Maximum
- T: lokales Minimum
- W: Wendepunkt

## Patentansprüche

1. Vorrichtung zur Erkennung eines kritischen Belags auf einer luftbeaufschlagten Wärmetauscherfläche (12) mit
- einem Wärmetauscher, welcher die Wärmetauscherfläche (12) aufweist,
- einem Ventilator (13) mit Laufradschaufeln zur Erzeugung eines Luftstroms, welcher über die Wärmetauscherfläche (12) geführt wird,
- **dadurch gekennzeichnet, dass** eine Steuereinheit (20) angeordnet ist, die derart eingerichtet ist, dass zur Erkennung des kritischen Belags ein Parameter (P) des Ventilators (13) ausgewertet wird, und zwar im Hinblick auf das Erreichen eines instabilen Zustands des Ventilators (13), bei dem an den Laufradschaufeln im Betrieb die Luftströmung abreißt, und dass bei Erreichen eines kritischen Wertes des Parameters (P) auf den kritischen Belag geschlossen wird.

2. Vorrichtung nach dem vorhergehenden Anspruch, bei der der Parameter (P) eine Kenngröße für eine Leistungsaufnahme des Ventilators (13) bildet.

3. Vorrichtung nach einem der vorhergehenden Ansprüche, bei der der Parameter (P) ein Vibrations-Parameter und eine Kenngröße für eine Vibration ist.

4. Vorrichtung nach einem der vorhergehenden Ansprüche, bei der die Steuereinheit (20) derart ausgebildet ist, dass zwei Parameter (P) überwacht und ausgewertet sowie für die Entscheidung, ob ein kritischer Belag vorliegt, in Bezug zueinander gesetzt werden.

5. Vorrichtung nach einem der vorhergehenden Ansprüche, bei der die Steuereinheit (20) derart ausgebildet ist, dass der Verlauf des Parameters (P) ausgewertet wird und zumindest zwei Werte des Parameters (P) zu unterschiedlichen Zeitpunkten miteinander verglichen werden, insbesondere wird der Verlauf hinsichtlich einem Maximum (M), einem Wendepunkt (W), einem Minimum (T) oder einer Steigung ausgewertet.

6. Vorrichtung nach dem vorhergehenden Anspruch, bei der auf eine Überwachung des Parameters auf einen festen Schwellwert verzichtet ist.

7. Vorrichtung nach einem der beiden vorhergehenden Ansprüche, bei der ein oder mehrere der folgenden Werte des Parameters (P) für den kritischen Wert herangezogen wird/werden
- ein Maximum (M) des Verlaufs, welcher eine Kenngröße für den Übergangsbereich bildet,
- eine insbesondere vorgegebene Differenz zwischen einem Absolutwert des Verlaufs zum Startpunkt (S)
- eine Differenz von Maximum (M) des Verlaufs zum Startpunkt (S)
- ein Wendepunkt (W) nach einem solchen Maximum (M)
- ein Minimum (T) nach einem solchen Maximum (M)
- eine negative Steigung des Verlaufs nach einem solchen Maximum (M)
- eine positive Steigung des Verlaufs nach einem solchen Maximum (M) und Minimum (T)
- eine Steigung des Verlaufs vor einem solchen Maximum (M),
- ein Vergleich von Steigungen des Verlaufs vor und nach
-- einem solchen Maximum (M) oder vor und nach
-- einem Wendepunkt oder einem Minimum nach einem solchen Maximum (M).

8. Vorrichtung nach einem der vorhergehenden Ansprüche, bei der die Steuereinheit (20) dazu eingerichtet ist, bei einem Erkennen eines kritischen Belags eine Maßnahme zur Entfernung des Belags, insbesondere einen Abtauvorgang, einzuleiten, und / oder bei der die Steuereinheit (20) dazu eingerichtet ist, eine Verschmutzung der Wärmetauscherfläche (12) zu erkennen.

9. Vorrichtung nach einem der vorhergehenden Ansprüche, bei der die Steuereinheit (20) dazu eingerichtet ist, nach einem Abtauvorgang den Wert des Parameters (P) mit einem Referenzwert zu vergleichen und bei einer Abweichung auf einen nicht ordnungsgemäßen Abtauvorgang oder auf eine unzulässige Verschmutzung der Wärmetauscherfläche (12) zu erkennen.

10. Vorrichtung nach einem der vorhergehenden Ansprüche, bei der Referenzdaten hinterlegt sind, welche eine Korrelation zwischen dem Parameter und einer Belagbildung angeben und insbesondere den Verlauf des Wertes des Parameters (P) in Abhängigkeit einer Zunahme des Belags angeben, und dass die erfassten Werte mit den hinterlegten Kenndaten verglichen werden.

11. Vorrichtung nach einem der vorhergehenden Ansprüche, bei der eine Stromaufnahme des Ventilators (13) erfasst wird und bei der die Steuereinheit (20) derart ausgebildet ist, dass die Stromaufnahme oder eine hiervon abgeleitete Größe als der Parameter (P) ausgewertet wird.

12. Vorrichtung nach einem der vorhergehenden Ansprüche, bei dem die Steuereinheit (20) derart ausgebildet ist, dass anhand des erfassten Wertes auf den Grad des Belages zurückgeschlossen wird.

13. Vorrichtung nach einem der vorhergehenden Ansprüche, bei der zur Erkennung des Belags ausschließlich der zumindest eine Parameter (P) ausgewertet wird.

14. Vorrichtung nach einem der vorhergehenden Ansprüche, bei der es sich um eine Wärmepumpe (2) handelt und der Wärmetauscher ein Verdampfer (4) der Wärmepumpe (2) ist.

15. Verfahren zur Erkennung eines Belags auf einer luftbeaufschlagten Wärmetauscherfläche (12) eines Wärmetauschers, wobei mit Hilfe eines Ventilators (13), welcher Laufradschaufeln aufweist, ein Luftstrom über die Wärmetauscherfläche (12) geführt wird, wobei zur Erkennung eines kritischen Belags ein Parameter (P) des Ventilators (13) im Hinblick auf das Erreichen eines instabilen Zustand des Ventilators (13) ausgewertet wird, nämlich im Hinblick auf einen Abriss der Luftströmung von den Laufradschaufeln und dass bei Erreichen eines kritischen Wertes des Parameters (P) auf einen kritischen Belag geschlossen wird, wobei insbesondere ein zeitlicher Verlauf des Wertes des Parameters (P) ausgewertet wird und auf einen kritischen Betrag geschlossen wird, und zwar bevorzugt ohne die Vorgabe von absoluten Grenzwerten.
